# FASCICULE DE BREVET EUROPEEN

(11) **EP 3 876 042 B1**
(45) Date de publication et mention de la délivrance du brevet: **06.12.2023**
(21) Numéro de dépôt: 20161120.9
(22) Date de dépôt: 05.03.2020
(51) Int. Cl.: G04F 7/08

(54) **SYSTEME DE REMISE A ZERO D'UN CHRONOGRAPHE**
NULLSTELLUNGSSYSTEM EINES CHRONOGRAPHEN
SYSTEM FOR RESETTING A CHRONOGRAPH

(43) Date de publication de la demande: 08.09.2021
(73) Titulaire: Montres Breguet S.A., 1344 L'Abbaye (CH)
(72) Inventeur: ROCHAT, M. Jean-Philippe, 1346 Les Bioux (CH)
(74) Mandataire: ICB SA

(56) Documents cités:
- EP-A1- 1 746 471
- EP-A1- 1 890 205
- EP-A1- 2 073 078
- EP-A2- 2 884 350
- CH-B1- 704 752

## Description

### Domaine de l'invention

L'invention concerne un système de remise à zéro d'un chronographe. Le système est muni d'un rouage de comptage chronographe, qui comprend au moins un compteur de minutes ayant un mobile des minutes, et un compteur de secondes, qui comprend un mobile chrono. Le système comprend un marteau maintenu bloqué par un moyen de blocage et déplaçable depuis une position inactive, où le marteau est bloqué par le moyen de blocage, et une position active, quand le marteau est débloqué, pour la remise à zéro du chronographe en contact des différents mobiles.

### Arrière-plan de l'invention

Généralement un mécanisme de chronographe comprend un rouage de comptage chronographe, qui permet de compter le temps depuis la seconde au moyen d'un mobile de chronographe ou compteur de secondes, vers la minute au moyen d'un compteur de minutes, et éventuellement vers l'heure au moyen d'un compteur d'heures. Chaque compteur comprend un organe indicateur se déplaçant sur une échelle graduée correspondante. Lors de la remise à zéro du chronographe, les organes indicateurs sont traditionnellement indexés à une position angulaire correspondant au zéro de chaque échelle graduée. Pour cela, chaque organe indicateur est généralement porté par l'axe d'un élément correspondant du rouage. La liaison entre l'élément du rouage et son axe est à friction pour permettre à ces deux organes, un déplacement angulaire indépendant, au-delà d'un certain couple. Les organes indicateurs sont indexés au moyen de mécanismes de coeurs et de marteaux correspondants. L'utilisation de liaisons à friction et de mécanismes de coeurs et de marteaux signifie que le couple à fournir lors de la remise à zéro des différents compteurs peut être important, et une énergie importante est consommée.

A titre comparatif dans une pièce d'horlogerie à chronographe traditionnelle, il est souvent utilisé un dispositif dit « de flambage ». Un tel dispositif crée un point dur lors de la pression sur un bouton-poussoir et une fois que le point dur est passé, par un effet d'inertie la fonction pour la remise à zéro est effectuée. Il est à noter que le ressort pressé et qui a passé le point dur à un effet de frottement négatif tout au long de sa fonction pour la remise à zéro, et une énergie importante est consommée.

Dans ces conditions, il doit être trouvé un moyen permettant de pallier à cette énergie consommée uniquement pour la remise à zéro des différents compteurs. Un barillet supplémentaire peut être utilisé pour apporter l'énergie nécessaire, mais des problèmes d'encombrement sont constatés par rapport aux autres éléments de base de la pièce d'horlogerie. Il est donc important de disposer d'autres mécanismes pour la remise à zéro du chronographe.

Le document EP2884350 A2 divulgue un système de remise à zéro d'un chronographe selon le préambule de la revendication 1 annexée.

### Résumé de l'invention

L'invention a donc pour but de pallier les inconvénients de l'état de la technique en fournissant un système de remise à zéro d'un chronographe, notamment d'une pièce d'horlogerie. Un objectif de l'invention est précisément de bénéficier d'une accumulation d'énergie d'un élément flexible, tel qu'un ressort embarqué, lié à un marteau pour restituer cette énergie au moment du déblocage du marteau pour la remise à zéro du chronographe.

A cet effet, l'invention concerne un système de remise à zéro d'un chronographe, qui comprend les caractéristiques définies dans la revendication indépendante 1.

Des formes d'exécution particulières du système de remise à zéro sont définies dans les revendications dépendantes 2 à 12.

Un avantage du système de remise à zéro d'un chronographe selon l'invention réside dans le fait qu'il comprend un élément flexible fixé par une première extrémité à une extrémité supérieure d'un marteau, et par une seconde extrémité à une première portion d'une bascule de commande montée rotative sur une base ou un bâti ou une platine de la pièce d'horlogerie. Lors d'une opération de remise à zéro du chronographe, un organe externe d'activation, tel qu'un bouton-poussoir, est pressé sur une seconde portion de la bascule de commande faisant tourner la bascule autour de son axe de rotation, et ainsi entraîner la seconde extrémité de l'élément flexible, tel qu'un ressort embarqué, avec une certaine force pour qu'il emmagasine de l'énergie lors de cette opération.

Un autre avantage du système de remise à zéro d'un chronographe selon l'invention réside dans le fait qu'il comprend un moyen de blocage du marteau, qui est de préférence un organe à crochet monté rotatif sur une base ou bâti ou platine de la pièce d'horlogerie et bloquant le marteau par une goupille fixe montée sur le marteau lorsque le crochet à une première extrémité vient se crocher sur la goupille. Avant de pousser la seconde extrémité de l'organe à crochet par une extrémité de la seconde portion de la bascule de commande, cette extrémité de la seconde portion de la bascule de commande se trouve initialement distante et en regard de la seconde extrémité de l'organe à crochet. Ainsi lors de l'action sur le bouton-poussoir poussant la seconde portion de la bascule de commande, l'élément flexible est contraint et emmagasine de l'énergie avant même que la seconde extrémité de l'organe à crochet soit poussée. Cet élément flexible emmagasine encore de l'énergie jusqu'au moment où le crochet de la première extrémité de l'organe à crochet n'est plus un contact de la goupille de blocage. Après cela, le marteau est entraîné par la première extrémité de l'élément flexible ayant emmagasiné suffisamment d'énergie qu'il restitue pour opérer une remise à zéro du chronographe.

Ainsi, le système permet d'emmagasiner de l'énergie par l'intermédiaire de l'élément flexible pour réaliser une fonction de remise à zéro du chronographe, et permet également un déclenchement franc sans frottement par l'intermédiaire de l'organe à crochet lors du déblocage du marteau pour la remise à zéro du chronographe.

### Brève description des dessins

Les buts, avantages et caractéristiques du système de remise à zéro d'un chronographe apparaîtront mieux dans la description suivante notamment en regard des dessins sur lesquels :
les figures 1a et 1b représentent une vue de dessous et une vue tridimensionnelle de dessous du système de remise à zéro d'un chronographe avant l'opération d'une remise à zéro du chronographe selon l'invention,
la figure 2 représente une vue de dessous du système de remise à zéro d'un chronographe juste avant le déblocage d'un marteau pour l'opération de remise à zéro du chronographe selon l'invention,
les figures 3a et 3b représentent une vue de dessous et une vue tridimensionnelle de dessous du système de remise à zéro d'un chronographe lors de l'opération de remise à zéro du chronographe une fois que le marteau est débloqué selon l'invention,
la figure 4 représente une vue tridimensionnelle d'un rouage de comptage chronographe en montrant principalement un rouage compteur de minutes du système de remise à zéro selon l'invention, et
la figure 5 représente une vue tridimensionnelle d'un rouage de comptage chronographe en montrant principalement un rouage compteur de minutes d'heures du système de remise à zéro selon l'invention.

### Description détaillée de l'invention

Dans la description suivante, des éléments d'un système de remise à zéro d'un chronographe, qui sont bien connus dans ce domaine technique, ne seront décrits que sommairement.

Les figures 1a et 1b représentent une vue de dessous des principaux éléments d'un système 1 de remise à zéro d'un chronographe dans une position avant l'opération de remise à zéro. Il est normalement composé aussi d'un rouage de comptage chronographe 2 présenté plus en détails aux figures 4 et 5 décrites ci-après. Il peut être envisagé de monter le système 1 de remise à zéro dans une pièce d'horlogerie comprenant un mouvement de base horaire et un mouvement chronographe, qui peut être autonome avec son propre mouvement, et donc son propre barillet. Cependant, il peut aussi être prévu d'utiliser le mouvement de base de la pièce d'horlogerie avec le chronographe.

Le système 1 de remise à zéro comprend un mobile chrono 3, qui est normalement le mobile des secondes, qui fait partie du rouage de comptage chronographe 2 des figures 4 et 5. Ce rouage de comptage chronographe comprend notamment un compteur de minutes, qui comprend un mobile des minutes 4, et un compteur de secondes, qui comprend un mobile chrono 3. Le rouage de comptage chronographe peut encore comprendre un compteur d'heures, qui comprend un mobile des heures 5. Le mobile chrono ou des secondes 3 comporte un coeur 13 monté sur l'axe central 23 du mobile chrono, ce coeur 13 constitue une forme de came. Le mobile des minutes 4 comporte un coeur 14 monté sur l'axe central 24. Finalement, le module des heures 5 comporte un coeur 15 monté sur l'axe central 25.

Il est à noter qu'une pièce d'horlogerie dotée d'un chronographe comprend habituellement des mobiles de chronographe, qui sont montés pivotant à friction sur un bâti ou une platine de la pièce d'horlogerie. Cela signifie que lors de la remise à zéro du chronographe, il est possible de tourner avec un couple suffisant les mobiles maintenus seulement par friction par leur axe dans une ouverture prévue à cet effet, jusqu'à l'indication de remise à zéro du chronographe.

Le système 1 de remise à zéro comprend principalement un élément flexible 10, qui peut être un ressort embarqué, qui est relié entre un moyen de commande 12 de remise à zéro et une partie d'extrémité du marteau 6, qui est utilisé pour la remise à zéro du chronographe. L'élément flexible 10 est configuré de telle manière à emmagasiner de l'énergie lors d'un déplacement du moyen de commande 12 et avant le déblocage du marteau 6 bloqué par un moyen de blocage 11 pour être en mesure au moment du déblocage du marteau 6 de restituer cette énergie emmagasinée et entraîner le marteau 6 pour la remise à zéro du chronographe.

Principalement, l'élément flexible 10 est lié par une première extrémité 10a au marteau 6 par exemple à une partie d'extrémité du marteau 6 utilisé pour la remise à zéro du chronographe. Une goupille 19 est insérée à la première extrémité 10a de l'élément flexible 10 et est logée dans une ouverture allongée 9 pratiquée à une extrémité supérieure plane du marteau 6. La seconde extrémité 10b de l'élément flexible 10 est fixée au moyen de commande 12, qui est monté sur la base ou le bâti ou la platine de la pièce d'horlogerie, et est utilisé lors de l'opération de remise à zéro du chronographe. L'élément flexible 10, tel que le ressort embarqué, est de forme arquée entre sa première extrémité 10a et sa seconde extrémité 10b. Cette forme arquée en direction d'un organe externe d'activation B, tel qu'un bouton-poussoir, pouvant agir sur le moyen de commande 12, peut être adaptée pour améliorer l'énergie emmagasinée avant la remise à zéro du chronographe.

Le moyen de commande 12 est de préférence une bascule de commande par exemple plane, qui est montée rotative de préférence par un élément de fixation 22, qui est plutôt une vis 22 passant par une ouverture centrale de la bascule de commande et qui est vissée fixement dans un taraudage correspondant dans la base ou le bâti ou la platine de la pièce d'horlogerie. Cette bascule de commande 12, qui est montée rotative autour de l'axe défini par la vis 22, comprend une première portion d'un premier côté de l'axe, sur laquelle est fixée par des goujons 40 ou autres moyens de fixation, la seconde extrémité 10b de l'élément flexible 10. La bascule de commande 12 comprend encore une seconde portion d'un second côté de l'axe de rotation opposé au premier côté, et à une extrémité de laquelle peut agir un bouton-poussoir B pour la remise à zéro du chronographe. Comme expliqué par la suite selon l'invention, dans une position de blocage, le marteau 6 est maintenu bloqué par un moyen de blocage 11. Juste avant la remise à zéro du chronographe, le bouton-poussoir B presse la seconde portion de la bascule de commande 12 rotative et de ce fait, agit tout d'abord sur l'élément flexible depuis sa seconde extrémité 10b pour effectuer une accumulation d'énergie avant le déblocage effectif du marteau 6, qui intervient en pressant encore plus loin le bouton-poussoir B.

Le marteau 6 est de préférence une plaque métallique, et est monté en translation avec une première ouverture longitudinale 7 et une seconde ouverture longitudinale 8 dans lesquelles sont placées des tiges fixes 17, 18, qui sont par exemple une première vis 17 et une seconde vis 18. Ces deux vis 17, 18 peuvent être vissées dans des taraudages prévus à cet effet sur une base ou bâti ou platine de la pièce d'horlogerie non représenté, mais en laissant le marteau libre de mouvement entre une position inactive de blocage et une position active de remise à zéro. Les deux ouvertures longitudinales 7, 8 sont de préférence de même longueur et sur une même ligne sur la longueur du marteau 6. La longueur des ouvertures longitudinales est adaptée de telle manière que le marteau 6 peut occuper une position inactive de blocage et une position active de remise à zéro du chronographe en contact des différents coeurs 13, 14 des mobiles 3, 4 voire aussi du coeur 15 du mobile 5 expliqués ci-après.

Le moyen de blocage 11 du marteau 6 est de préférence un organe à crochet 11 monté rotatif sur le marteau 6. L'organe à crochet 11 de forme plane comprend une ouverture centrale à travers laquelle passe la seconde vis 18, dont le taraudage est dans la seconde ouverture longitudinale 8 du marteau 6 défini comme le côté supérieur du marteau 6, où agit le bouton-poussoir B. L'organe à crochet 11 comprend à une première extrémité 11a, un crochet pour venir s'accrocher sur une goupille 26 fixée verticalement sur le marteau 6 à proximité de la seconde ouverture longitudinale 8 et entre les deux ouvertures longitudinales 7, 8 du marteau 6. La seconde extrémité 11b de l'organe à crochet 11, qui est située d'un côté opposé par rapport à l'axe de rotation de la seconde vis 18, comprend une tige 21 par laquelle une première extrémité libre d'un ressort de rappel 31 de l'organe à crochet 11 peut agir pour ramener l'organe à crochet 11 dans une position de blocage du marteau 6. Une seconde extrémité du ressort de rappel 31 peut être fixée par une vis 51 vissée dans un taraudage correspondant pratiqué dans la base ou le bâti ou la platine de la pièce d'horlogerie.

Pour une opération de remise à zéro du chronographe, une extrémité intérieure 12' de la seconde portion de la bascule de commande 12 rotative est disposée en regard et distante de la seconde extrémité 11b de l'organe à crochet 11. Quand le bouton-poussoir B est pressé pour une opération de remise à zéro du chronographe, l'élément flexible 10 emmagasine tout d'abord de l'énergie par la rotation de la bascule de commande 12 suite à la pression sur le bouton-poussoir B. L'élément flexible 10 emmagasine de l'énergie déjà avant que l'extrémité intérieure 12' de la seconde portion de la bascule de commande 12 vienne pousser la seconde extrémité 11b de l'organe à crochet 11, et ceci jusqu'au moment où le crochet de la première extrémité 11a de l'organe à crochet 11 n'accroche plus la goupille 26 du marteau 6, ce qui permet d'avoir un déclenchement franc sans frottement supplémentaire. Dans cet état, le marteau 6 n'est plus dans une position bloquée et peut agir plus facilement pour la remise à zéro du chronographe grâce tout d'abord à la restitution de l'énergie emmagasinée par l'élément flexible 10 et subséquemment par la pression du bouton-poussoir B d'un utilisateur.

Grâce à cette énergie accumulée par l'élément flexible 10 juste avant le déblocage du marteau 6, l'opération de remise à zéro du chronographe est facilitée. Le marteau 6 est poussé par l'élément flexible 10 depuis sa première extrémité 10a et en direction des différents mobiles 3, 4, 5 notamment des coeurs 13, 14, 15 de mobiles. Pour ce faire et dans le cas des trois mobiles à disposition, le marteau 6 comprend trois portions de contact 16a, 16b, 16c. Une première portion de contact 16a disposée sur le marteau 6 vient en contact du coeur 13 du mobile chrono 3. Une seconde portion de contact 16b disposée sur le marteau 6 vient en contact du coeur 15 du mobile des heures 5. La première portion de contact 16a et la seconde portion de contact 16b forment un ensemble monté rotatif autour d'un axe 37 sur le marteau 6 à proximité de la première ouverture longitudinale 17. Une butée angulaire 36 est prévue entre la première portion de contact 16a et la seconde portion de contact 16b. Cette butée 36 passe avec un certain jeu dans une ouverture centrale de l'ensemble, ce qui permet de compenser les défauts géométriques des composants. Finalement, une troisième portion de contact 16c disposée sur le marteau 6 à proximité de la première extrémité 10a de l'élément flexible 10, vient en contact du coeur 14 du mobile des minutes 4. Cette troisième portion de contact 16c est reliée par une bande métallique en forme de U, et son extrémité opposée à la portion de contact est fixée par des goujons 43 ou autres moyens de fixation à l'extrémité supérieure du marteau 6. Un excentrique de réglage 44 est fixé dans un trou correspondant à l'extrémité supérieure du marteau 6 pour régler la position de la troisième portion de contact 16c.

La position de ces trois mobiles 3, 4, 5 et des portions de contact 16a, 16b, 16c au terme de la remise à zéro du chronographe, sont montrées explicitement aux figures 3a et 3b, qui ne seront pas plus en détails décrites comme elles comprennent de mêmes éléments décrits ci-dessus aux figures 1a et 1b. Chaque plat des coeurs 13, 14, 15 sont maintenus dans une position à zéro par chaque portion respective de contact 16a, 16b, 16c. Les vis ou autres tiges 17 et 18, qui sont dans chaque ouverture longitudinale 7 et 8, sont à une extrémité haute des ouvertures longitudinales 7 et 8 lors de la remise à zéro et avant un placement dans une position inactive de blocage du marteau 6 une fois que le bouton-poussoir B est relâché. La longueur de chaque ouverture longitudinale 7 et 8 est déterminée de telle manière que chaque vis 17 et 18 puisse se déplacer d'une position inactive lors du blocage du marteau 6 et une position active de remise à zéro.

A titre purement illustratif, une aiguille des minutes 34 doit être connectée à friction sur l'axe 24 pour indiquer les minutes du chronographe sur un cadran non représenté de la pièce d'horlogerie. Une aiguille des heures 35 doit être connectée à friction sur l'axe 25 pour indiquer les heures du chronographe sur le cadran non représenté de la pièce d'horlogerie. Il peut en être de même pour l'indication des secondes du chronographe, mais aucune aiguille n'est représentée.

De manière à remettre l'élément flexible 10 dans sa position initiale une fois que le bouton-poussoir B est relâché, il peut être prévu d'avoir un autre ressort de rappel 32 dont une extrémité libre 32a vient en contact dans un logement 41 réalisé dans la première portion de la bascule de commande 12 rotative sous la seconde extrémité 10b de l'élément flexible 10. L'autre extrémité 32b du ressort de rappel 32 est fixée au moyen d'une vis 42, qui est vissée dans un taraudage correspondant réalisé dans la base ou le bâti ou la platine de la pièce d'horlogerie. Une fois que l'élément flexible 10 et le bouton-poussoir B sont dans une position initiale, le ressort de rappel 31 pousse l'organe à crochet 11 dans sa position de blocage du marteau de manière conventionnelle avant une prochaine opération de remise à zéro du chronographe.

La figure 2, qui ne montre que la vue de dessous du système de remise à zéro du chronographe, permet juste de se rendre compte de manière illustrative de l'énergie emmagasinée par l'élément flexible 10 juste avant le déblocage du marteau 6 quand le crochet à la première extrémité 11a de l'organe à crochet 11 le libère du blocage. Par la rotation de la bascule de commande 12, la seconde extrémité 10b de l'élément flexible 10 a tendance à tourner dans le sens des aiguilles d'une montre redressant l'élément flexible 10 et ainsi emmagasinant de l'énergie à restituer lors de la remise à zéro du chronographe. Bien entendu tous les autres composants de la figure 2 ne seront pas répétés étant donné qu'ils ont déjà été expliqués en référence aux figures 1a et 1b.

Les figures 4 et 5 suivantes représentent un rouage de comptage chronographe 2, qui comprend d'une part un rouage des minutes à la figure 4 et d'autre part un rouage des heures à la figure 5. Les différentes roues pour le rouage des minutes et le rouage des heures sont montrées reliées par des traits interrompus. Dans le cas principalement du rouage des minutes, qui est montré à la figure 4, une première roue dentée 62 disposée sur l'axe 23 du mobile chrono 3 engrène avec une roue intermédiaire 63, dont le diamètre est plus grand que le diamètre de la première roue dentée 62. Une seconde roue intermédiaire 64 de plus petit diamètre est placée sur la roue intermédiaire 63 pour entraîner une roue du rouage des heures expliquées ci-après. Une troisième roue intermédiaire proximale 65 coaxiale et de plus petit diamètre que la roue intermédiaire 63 permet d'entraîner une grande roue 66 montée sur l'axe 24 du mobile des minutes 4. La dimension de chaque roue est bien entendu déterminée en fonction du temps compté et à afficher pour passer de la seconde avec un premier organe indicateur à la minute avec un second organe indicateur, tel qu'une aiguille 34 sur un cadran non représenté.

La figure 5 représente principalement le rouage des heures. La première roue dentée 62 disposée sur l'axe 23 du mobile chrono 3 engrène avec la roue intermédiaire 63, dont le diamètre est plus grand que le diamètre de la première roue dentée 62. La seconde roue intermédiaire 64 de plus petit diamètre engrène avec une seconde roue intermédiaire 68 de plus grand diamètre qui elle-même comprend en dessous une autre petite roue intermédiaire qui est destinée à entraîner une autre grande roue 67, dont une roue proximale de plus petit diamètre sur le même axe entraîne une roue des heures 69. La dimension de chaque roue est bien entendu déterminée en fonction du temps compté et à afficher pour passer de la seconde avec un premier organe indicateur à l'heure avec un troisième organe indicateur, tel qu'une aiguille 35 sur un cadran non représenté.

On peut encore remarquer sur les figures 4 et 5, les aiguilles d'indication des minutes 34 et des heures 35 non directement connectées à leur axe respectif des mobiles 4 et 5. Les coeurs 14 et 15 des mobiles des minutes et les heures 4 et 5 sont disposés chacun sous les roues 66 et 69. Aussi bien le rouage des minutes que le rouage des heures est bien connu dans ce domaine technique d'une pièce d'horlogerie à chronographe. Aucun autre détail ne sera expliqué plus précisément.

A partir de la description qui vient d'être faite, de multiples variantes de réalisation du système de remise à zéro pour la remise à zéro dans chronographe être conçues par l'homme du métier sans sortir du cadre de l'invention définie par les revendications. Il peut être prévu un ou plusieurs éléments flexibles de forme identique ou différente, et disposés entre une extrémité du marteau et la bascule de commande. De plus, il peut être envisagé d'avoir un ou plusieurs marteaux rotatifs et non à mouvement linéaire pour la remise à zéro du chronographe.

## Revendications

1. Système (1) de remise à zéro d'un chronographe, qui est muni d'un rouage de comptage chronographe (2), qui comprend au moins un compteur de minutes ayant un mobile des minutes (4), et un compteur de secondes, qui comprend un mobile chrono (3), le mobile des minutes (4) comportant un coeur (14), constituant une forme de came, monté sur un axe central (24) du mobile des minutes et le mobile chrono (3) comportant un coeur (13) monté sur un axe central (23) du mobile chrono, le système (1) comprenant un marteau (6) maintenu bloqué par un moyen de blocage (11) et déplaçable depuis une position inactive, où le marteau (6) est bloqué par le moyen de blocage (11), et une position active, quand le marteau (6) est débloqué, pour la remise à zéro du chronographe en contact des différents coeurs des mobiles (3, 4),
le système (1) comprenant un élément flexible (10) relié entre un moyen de commande (12) de remise à zéro et le marteau (6) utilisé pour la remise à zéro du chronographe, l'élément flexible (10) étant configuré de telle manière à emmagasiner de l'énergie lors d'un déplacement du moyen de commande (12) avant le déblocage du marteau (6) par le moyen de blocage (11) pour être en mesure au moment du déblocage du marteau (6) de restituer cette énergie emmagasinée et entraîner le marteau (6) pour la remise à zéro du chronographe,
l'élément flexible (10) étant lié par une première extrémité (10a) au marteau (6), qui est utilisé pour la remise à zéro du chronographe,
**caractérisé en ce qu'**une seconde extrémité (10b) de l'élément flexible (10) est fixée au moyen de commande (12) qui est monté sur une base ou un bâti ou une platine d'une pièce d'horlogerie, et
**en ce que** l'élément flexible (10) est de forme arquée depuis une position de repos entre sa première extrémité (10a) et sa seconde extrémité (10b), cette forme arquée étant orientée en direction d'un organe externe d'activation (B) du moyen de commande (12) de telle manière à accumuler de l'énergie par pression sur l'organe externe d'activation et restituer l'énergie accumulée au moment du déblocage du marteau (6) pour une remise à zéro du chronographe.

2. Système (1) selon la revendication 1, **caractérisé en ce que** la première extrémité (10a) de l'élément flexible (10) est reliée au moyen d'une tige ou d'une goupille (19) insérée dans une ouverture allongée (9) pratiquée à une extrémité plane du marteau (6).

3. Système (1) selon l'une des revendications 1 et 2, **caractérisé en ce que** le moyen de commande (12) est une bascule de commande (12), qui est montée rotative par un élément de fixation (22) passant par une ouverture centrale de la bascule de commande (12) et qui est fixé dans la base ou le bâti ou la platine de la pièce d'horlogerie.

4. Système (1) selon la revendication 3, **caractérisé en ce que** la bascule de commande (12) de forme plane est montée rotative par une vis (22) passant par l'ouverture centrale de la bascule de commande (12) et qui est vissée fixement dans un taraudage correspondant dans la base ou le bâti ou la platine de la pièce d'horlogerie.

5. Système (1) selon la revendication 4, **caractérisé en ce que** la bascule de commande (12) comprend une première portion d'un premier côté de l'axe (22) sur laquelle est fixée par des moyens de fixation (40), tels que des goujons (40), la seconde extrémité (10b) de l'élément flexible (10), et **en ce que** la bascule de commande (12) comprend une seconde portion d'un second côté de l'axe opposé au premier côté, et à une extrémité de laquelle peut agir l'organe externe d'activation, qui est un bouton-poussoir (B).

6. Système (1) selon la revendication 1, **caractérisé en ce que** le marteau (6) est monté en translation avec une première ouverture longitudinale (7) et une seconde ouverture longitudinale (8) dans lesquelles sont placées des tiges fixes, qui sont par exemple une première vis (17) dans la première ouverture longitudinale (7) du marteau (6) et une seconde vis (18) dans la seconde ouverture longitudinale (8) du marteau (6), le marteau se déplaçant d'une manière rectiligne de la position inactive à la position active de remise à zéro, les deux vis (17, 18) étant vissées dans des taraudages prévus à cet effet sur une base ou un bâti ou une platine de la pièce d'horlogerie.

7. Système (1) selon la revendication 6, **caractérisé en ce que** le moyen de blocage (11) comprend un organe à crochet (11) monté rotatif sur le marteau (6), la seconde vis (18) de guidage du marteau (6) passant à travers une ouverture centrale de l'organe à crochet (11) et du côté supérieur du marteau (6) en direction du moyen de commande (12), **en ce que** l'organe à crochet (11) comprend une première extrémité (11a) avec un crochet pour venir s'accrocher sur une goupille (26) fixée verticalement sur le marteau (6) à proximité de la seconde ouverture longitudinale (8) et entre les deux ouvertures longitudinales (7, 8), et **en ce que** l'organe à crochet (11) comprend une seconde extrémité (11b) d'un côté opposé à la première extrémité par rapport à l'axe de rotation (18), une tige (21) étant montée traversante à la seconde extrémité (11b) et étant disposée pour être poussée par une partie du moyen de commande (12) dans une opération de remise à zéro.

8. Système (1) selon la revendication 7, **caractérisé en ce que** le moyen de commande (12) est une bascule de commande (12) montée rotative par une vis (22) passant par l'ouverture centrale de la bascule de commande (12) et qui est vissée fixement dans un taraudage correspondant dans la base ou le bâti ou la platine de la pièce d'horlogerie, **en ce que** la bascule de commande comprend une première portion d'un premier côté de l'axe (22) de fixation de la seconde extrémité (10b) de l'élément flexible (10), **en ce que** la bascule de commande (12) comprend une seconde portion d'un second côté de l'axe opposé au premier côté, et à une extrémité de laquelle peut agir un bouton-poussoir (B) et **en ce qu'**une extrémité intérieure (12') de la seconde portion de la bascule de commande (12) est disposée en regard et distante de la seconde extrémité de l'organe à crochet (11) de telle manière à permettre que l'élément flexible emmagasine de l'énergie lorsque le bouton-poussoir est pressé avant que la tige (21) de la seconde extrémité (11b) de l'organe à crochet (11) soit poussée par l'extrémité intérieure (12') de la seconde portion de la bascule et jusqu'au moment où le crochet de la première extrémité (11a) n'est plus accrochée à la goupille (26) du marteau (6) pour restituer l'énergie emmagasinée pour entraîner le marteau (6) dans la remise à zéro du chronographe.

9. Système (1) selon la revendication 8, le chronographe comprenant encore un compteur des heures muni d'un mobile des heures (5), un coeur du mobile des heures étant monté sur un axe central du mobile des heures, **caractérisé en ce que** le marteau (6) débloqué est poussé par l'élément flexible (10) depuis sa première extrémité (10a) et en direction des différents coeurs (13, 14, 15) des mobiles (3, 4, 5), **en ce que** le marteau (6) comprend trois portions de contact (16a, 16b, 16c), une première portion de contact (16a) disposée sur le marteau (6) venant en contact du coeur (13) du mobile chrono (3), une seconde portion de contact (16b) disposée sur le marteau (6) venant en contact du coeur (15) du mobile des heures (5), et une troisième portion de contact (16c) disposée sur le marteau (6) à proximité de la première extrémité (10a) de l'élément flexible (10) venant en contact du coeur (14) du mobile des minutes (4).

10. Système (1) selon la revendication 9, **caractérisé en ce que** la première portion de contact (16a) et la seconde portion de contact (16b) forment un ensemble monté rotatif autour d'un axe (37) sur le marteau (6) à proximité de la première ouverture longitudinale (17), et **en ce qu'**une butée angulaire (36) est disposée entre la première portion de contact (16a) et la seconde portion de contact (16b) en passant par une ouverture centrale de l'ensemble avec un certain jeu.

11. Système (1) selon la revendication 9, **caractérisé en ce que** la troisième portion de contact (16c) est reliée par une bande métallique en forme de U et son extrémité opposée à la portion de contact (16c) est fixée par des goujons (43) à l'extrémité supérieure du marteau (6).

12. Système (1) selon la revendication 11, **caractérisé en ce qu'**un excentrique de réglage (44) est fixé dans un trou correspondant à l'extrémité supérieure du marteau (6) pour régler la position de la troisième portion de contact (16c).

## Patentansprüche

1. System (1) zum Zurücksetzen eines Chronographen, das mit einem Chronograph-Zählwerk (2) versehen ist, das mindestens einen Minutenzähler mit einem Minutenrad (4) umfasst, und einen Sekundenzähler, der ein Chronorad (3) umfasst, wobei das Minutenrad (4) einen Kern (14) aufweist, der eine Nockenform bildet, die auf einer Mittelachse (24) des Minutenrings angebracht ist, und das Chronorad (3) einen Kern (13) aufweist, der auf einer Mittelachse (23) des Chronorads angebracht ist, wobei das System (1) einen Hammer (6) umfasst, der durch ein Verriegelungsmittel (11) verriegelt gehalten wird und beweglich aus einer inaktiven Position, in der der Hammer (6) durch das Blockiermittel (11) blockiert ist, und einer aktiven Position, wenn der Hammer (6) freigegeben ist, für die Nullstellung des Chronographen bei Kontakt der verschiedenen Kerne der beweglichen Teile (3, 4),
das System (1) umfasst ein flexibles Element (10), das zwischen einem Steuermittel (12) zum Zurücksetzen und dem Hammer (6), der zum Zurücksetzen des Chronographen verwendet wird, verbunden ist, wobei das flexible Element (10) so konfiguriert ist, dass es bei einer Bewegung des Steuermittels (12) vor der Freigabe des Hammers (6) durch das Verriegelungsmittel (11) Energie speichert, um zum Zeitpunkt der Freigabe des Hammers (6) in der Lage zu sein, diese gespeicherte Energie wieder abzugeben und den Hammer (6) zum Zurücksetzen des Chronographen anzutreiben,
wobei das flexible Element (10) an einem ersten Ende (10a) mit dem Hammer (6) verbunden ist, der zum Zurücksetzen des Chronographen verwendet wird, **dadurch gekennzeichnet, dass** ein zweites Ende (10b) des flexiblen Elements (10) an dem Steuermittel (12) befestigt ist, das an einer Basis oder einem Gestell oder einer Platine eines Zeitmessers angebracht ist, und dass das flexible Element (10) von einer Ruhestellung aus zwischen seinem ersten Ende (10a) und seinem zweiten Ende (10b) bogenförmig ist, wobei diese Bogenform in Richtung eines äußeren Aktivierungsorgans (B) des Steuermittels (12) gerichtet ist, so dass es durch Druck auf das äußere Aktivierungsorgan Energie speichert und die gespeicherte Energie zum Zeitpunkt der Freigabe des Hammers (6) zum Zurücksetzen des Chronographen zurückgibt.

2. System (1) nach Anspruch 1, **dadurch gekennzeichnet, dass** das erste Ende (10a) des flexiblen Elements (10) mittels einer Welle oder eines Sperrstifts (19) verbunden ist, der in eine längliche Öffnung (9) eingeführt ist, die an einem flachen Ende des Hammers (6) ausgebildet ist.

3. System (1) nach einem der Ansprüche 1 oder 2, **dadurch gekennzeichnet, dass** das Steuermittel (12) eine Steuerwippe (12) ist, die durch ein Befestigungselement (22), das durch eine zentrale Öffnung der Steuerwippe (12) verläuft und in der Basis oder dem Gestell oder der Platine des Zeitmessers befestigt ist, drehbar gelagert ist.

4. System (1) nach Anspruch 3, **dadurch gekennzeichnet, dass** die flach geformte Steuerwippe (12) durch eine Schraube (22) drehbar gelagert ist, die durch die zentrale Öffnung der Steuerwippe (12) verläuft und die fest in ein entsprechendes Gewinde in der Basis oder dem Gestell oder der Platine des Zeitmessers eingeschraubt ist.

5. System (1) nach Anspruch 4, **dadurch gekennzeichnet, dass** die Steuerwippe (12) einen ersten Abschnitt auf einer ersten Seite der Achse (22) umfasst, an dem das zweite Ende (10b) des flexiblen Elements (10) durch Befestigungsmittel (40), wie beispielsweise Bolzen (40), befestigt ist, und dass die Steuerwippe (12) einen zweiten Abschnitt umfasst, der einer zweiten Seite der Achse, die der ersten Seite gegenüberliegt, und an dessen einem Ende das externe Aktivierungsorgan, das ein Druckknopf (B) ist, wirken kann.

6. System (1) nach Anspruch 1, **dadurch gekennzeichnet, dass** der Hammer (6) translatorisch mit einer ersten Längsöffnung (7) und einer zweiten Längsöffnung (8) gelagert ist, in denen feste Wellen angeordnet sind, die z. B. eine erste Schraube (17) in der ersten Längsöffnung (7) des Hammers (6) und eine zweite Schraube (18) in der zweiten Längsöffnung (8) des Hammers (6) sind, wobei sich der Hammer auf geradlinige Weise von der inaktiven Position in die aktive Position zum Zurücksetzen bewegt, wobei die beiden Schrauben (17, 18) in Gewindebohrungen geschraubt werden, die zu diesem Zweck an einer Grundfläche oder einem Gestell oder einer Platine des Zeitmessers vorgesehen sind.

7. System (1) nach Anspruch 6, **dadurch gekennzeichnet, dass** das Verriegelungsmittel (11) ein Hakenorgan (11) umfasst, das drehbar an dem Hammer (6) angebracht ist, wobei die zweite Schraube (18) zur Führung des Hammers (6) durch eine zentrale Öffnung des Hakenorgans (11) und von der Oberseite des Hammers (6) her in Richtung des Steuermittels (12), dass das Hakenorgan (11) ein erstes Ende (11a) mit einem Haken zum Einhaken in einen Sperrstift (26) umfasst, der vertikal an dem Hammer (6) in der Nähe der zweiten Längsöffnung (8) und zwischen den beiden Längsöffnungen (7, 8) befestigt ist, und dass das Hakenorgan ein zweites Ende (11b) auf einer Seite gegenüber dem ersten Ende in Bezug auf die Drehachse (18) umfasst, wobei eine Welle (21) durchgehend an dem zweiten Ende (11b) angebracht ist und so angeordnet ist, dass sie von einem Teil des Steuermittels (12) in einem Vorgang zum Zurücksetzen gedrückt wird.

8. System (1) nach Anspruch 7, **dadurch gekennzeichnet, dass** das Steuermittel (12) eine Steuerwippe (12) ist, die durch eine Schraube (22) drehbar angebracht ist, die durch die zentrale Öffnung der Steuerwippe (12) verläuft und fest in ein entsprechendes Gewinde an der Grundfläche oder dem Gestell oder der Platine des Zeitmessers geschraubt ist, dass die Steuerwippe einen ersten Abschnitt auf einer ersten Seite der Achse (22) zur Befestigung des zweiten Endes (10b) des flexiblen Elements (10) umfasst, dass die Steuerwippe (12) einen zweiten Abschnitt auf einer zweiten Seite der Achse umfasst, die der ersten Seite gegenüberliegt, und an dessen einem Ende ein Druckknopf (B) wirken kann, und dass ein inneres Ende (12') des zweiten Abschnitts der Steuerwippe dem zweiten Ende des Hakenorgans (11) gegenüberliegend und von diesem beabstandet angeordnet ist, so dass das flexible Element Energie speichern kann, wenn der Druckknopf betätigt wird, bevor die Welle (21) des zweiten Endes (11b) des Hakenorgans (11) durch das innere Ende (12') des zweiten Abschnitts der Wippe gedrückt wird, und bis zu dem Zeitpunkt, an dem der Haken des ersten Endes (11a) nicht mehr an dem Sperrstift (26) des Hammers (6) eingehakt ist, gedrückt wird, um die gespeicherte Energie zum Antrieb des Hammers (6) bei dem Zurücksetzen des Chronographen wieder abzugeben.

9. System (1) nach Anspruch 8, wobei der Chronograph weiter einen Stundenzähler umfasst, der mit einem Stundenrad (5) versehen ist, wobei ein Kern des Stundenrads auf einer Mittelachse des Stundenrads angebracht ist, **dadurch gekennzeichnet, dass** der entsperrte Hammer (6) durch das flexible Element (10) von seinem ersten Ende (10a) und in Richtung der verschiedenen Kerne (13, 14, 15) der Räder (3, 4, 5) gedrückt wird, dass der Hammer (6) drei Kontaktabschnitte (16a, 16b, 16c) umfasst, wobei ein erster Kontaktabschnitt (16a), der auf dem Hammer (6) angeordnet ist, den Kern (13) des Chronorads (2) berührt, und ein zweiter Kontaktabschnitt (16b), der auf dem Hammer (6) angeordnet ist, den Kern (15) des Stundenrads (5) berührt, und ein dritter Kontaktabschnitt (16c), der auf dem Hammer (6) in der Nähe des ersten Endes (10a) des flexiblen Elements (10) angeordnet ist, das den Kern (14) des Minutenrads (4) berührt.

10. System (1) nach Anspruch 9, **dadurch gekennzeichnet, dass** der erste Kontaktabschnitt (16a) und der zweite Kontaktabschnitt (16b) eine Baugruppe bilden, die um eine Achse (37) drehbar auf dem Hammer (6) in der Nähe der ersten Längsöffnung (17) angebracht ist, und dass ein Winkelanschlag (36) zwischen dem ersten Kontaktabschnitt (16a) und dem zweiten Kontaktabschnitt (16b) durch eine zentrale Öffnung der Baugruppe mit einem bestimmten Spiel angeordnet ist.

11. System (1) nach Anspruch 9, **dadurch gekennzeichnet, dass** der dritte Kontaktabschnitt (16c) durch einen U-förmigen Metallstreifen verbunden ist und sein dem Kontaktabschnitt (16c) gegenüberliegendes Ende durch Bolzen (43) am oberen Ende des Hammers (6) befestigt ist.

12. System (1) nach Anspruch 11, **dadurch gekennzeichnet, dass** ein Einstellexzenter (44) in einem entsprechenden Loch am oberen Ende des Hammers (6) befestigt ist, um die Position des dritten Kontaktabschnitts (16c) einzustellen.

## Claims

1. System (1) for resetting a chronograph, which is provided with a chronograph counting train (2), which comprises at least a minute counter having a minute wheel set (4), and a seconds counter, which comprises a chronograph wheel set (3), the minute wheel set (4) including a heart-piece (14), constituting a cam shape, mounted on a central arbor (24) of the minute wheel set and the chronograph wheel set (3) including a heart-piece (13) mounted on a central arbor (23) of the chronograph wheel set, the system (1) comprising a hammer (6) immobilised by an immobilising means (11) and capable of being displaced from an inactive position, where the hammer (6) is immobilised by the immobilising means (11), and an active position, when the hammer (6) is released, to reset the chronograph in contact with the various heart-pieces of the wheel sets (3, 4),
the system (1) comprising a flexible element (10) connected between a reset control means (12) and the hammer (6) used for resetting the chronograph, the flexible element (10) being configured in such a way as to store energy during a displacement of the control means (12) before the hammer (6) is released by the immobilising means (11) in order to be able, when the hammer (6) is released, to output this stored energy and drive the hammer (6) to reset the chronograph, the flexible element (10) being connected by a first end (10a) to the hammer (6), which is used for resetting the chronograph,
**characterised in that** a second end (10b) of the flexible element (10) is fastened to the control means (12) which is mounted on a base, frame or plate of a timepiece, and **in that** the flexible element (10) has an arcuate shape from a rest position between its first end (10a) and its second end (10b), this arcuate shape being oriented towards an external activation member (B) of the control means (12) in such a way as to accumulate energy as a result of the external activation member being pressed and to output the accumulated energy when the hammer (6) is released in order to reset the chronograph.

2. System (1) according to claim 1, **characterised in that** the first end (10a) of the flexible element (10) is connected by means of a rod or pin (19) inserted into an elongate opening (9) formed in a planar end of the hammer (6).

3. System (1) according to one of claims 1 and 2, **characterised in that** the control means (12) are a control lever (12) rotatably mounted by a fastening element (22) passing through a central opening in the control lever (12) and which is fastened in the base, frame or plate of the timepiece.

4. System (1) according to claim 3, **characterised in that** the control lever (12), which is planar, is rotatably mounted by a screw (22) passing through the central opening in the control lever (12) and which is fixedly screwed into a corresponding thread in the base, frame or plate of the timepiece.

5. System (1) according to claim 4, **characterised in that** the control lever (12) comprises a first portion on a first side of the arbor (22), on which portion the second end (10b) of the flexible element (10) is fastened by fastening means (40), such as stud bolts (40), and **in that** the control lever (12) comprises a second portion on a second side of the arbor opposite the first side, and at one end whereof the external activation member, which is a push-button (B), can act.

6. System (1) according to claim 1, **characterised in that** the hammer (6) is translatably mounted with a first longitudinal opening (7) and a second longitudinal opening (8) in which stationary rods are placed, which rods are, for example, a first screw (17) placed in the first longitudinal opening (7) in the hammer (6) and a second screw (18) in the second longitudinal opening (8) in the hammer (6), the hammer being displaced rectilinearly from the inactive position into the active reset position, the two screws (17, 18) being screwed into threads provided for this purpose on a base, frame or plate of the timepiece.

7. System (1) according to claim 6, **characterised in that** the immobilising means (11) comprise a hook member (11) rotatably mounted on the hammer (6), the second screw (18) for guiding the hammer (6) passing through a central opening in the hook member (11) and on the upper side of the hammer (6) towards the control means (12), **in that** the hook member (11) comprises a first end (11a) with a hook for hooking onto a pin (26) fastened vertically on the hammer (6) in the vicinity of the second longitudinal opening (8) and between the two longitudinal openings (7, 8), and **in that** the hook member (11) comprises a second end (11b) on a side opposite the first end relative to the axis of rotation (18), a rod (21) being mounted through the second end (11b) and being disposed so as to be pushed by part of the control means (12) during a resetting operation.

8. System (1) according to claim 7, **characterised in that** the control means (12) are a control lever (12) rotatably mounted by a screw (22) passing through the central opening in the control lever (12) and which is fixedly screwed into a corresponding thread in the base, frame or plate of the timepiece, **in that** the control lever comprises a first portion, on a first side of the arbor (22), for fastening the second end (10b) of the flexible element (10), **in that** the control lever (12) comprises a second portion, on a second side of the arbor opposite the first side, and at one end whereof a push-button (B) can act, and **in that** an inner end (12') of the second portion of the control lever (12) is disposed facing and at a distance from the second end of the hook member (11) in such a way as to allow the flexible element to store energy when the push-button is pressed before the rod (21) of the second end (11b) of the hook member (11) is pushed by the inner end (12') of the second portion of the lever and until the hook of the first end (11a) is no longer hooked to the pin (26) of the hammer (6) to output the energy stored in order to drive the hammer (6) when resetting the chronograph.

9. System (1) according to claim 8, wherein the chronograph further comprises an hour counter provided with an hour wheel set (5), a heart-piece of the hour wheel set being mounted on a central arbor of the hour wheel set, **characterised in that** the released hammer (6) is pushed by the flexible element (10) from its first end (10a) towards the various heart-pieces (13, 14, 15) of the wheel sets (3, 4, 5), **in that** the hammer (6) comprises three contact portions (16a, 16b, 16c), a first contact portion (16a) disposed on the hammer (6) coming into contact with the heart-piece (13) of the chronograph wheel set (3), a second contact portion (16b) disposed on the hammer (6) coming into contact with the heart-piece (15) of the hour wheel set (5), and a third contact portion (16c) disposed on the hammer (6) in the vicinity of the first end (10a) of the flexible element (10) coming into contact with the heart-piece (14) of the minute wheel set (4).

10. System (1) according to claim 9, **characterised in that** the first contact portion (16a) and the second contact portion (16b) form an assembly rotatably mounted about an arbor (37) on the hammer (6) in the vicinity of the first longitudinal opening (17), and **in that** an angular banking (36) is disposed between the first contact portion (16a) and the second contact portion (16b) passing through a central opening in the assembly with a certain clearance.

11. System (1) according to claim 9, **characterised in that** the third contact portion (16c) is connected by a U-shaped metal strip and the end thereof opposite the contact portion (16c) is fastened by stud bolts (43) to the upper end of the hammer (6).

12. System (1) according to claim 11, **characterised in that** an adjustment eccentric (44) is fastened in a corresponding hole at the upper end of the hammer (6) to adjust the position of the third contact portion (16c).
